# FASCICULE DE BREVET EUROPEEN

(11) **EP 1 668 429 B1**
(45) Date de publication et mention de la délivrance du brevet: **14.03.2007**
(21) Numéro de dépôt: 04761887.1
(22) Date de dépôt: 30.08.2004
(51) Int. Cl.: G04B 13/00, G04B 19/02, G04B 19/24

(54) **MECANISME DE COMMANDE DES FONCTIONS D'UN MOUVEMENT DE MONTRE**
MECHANISMUS ZUR STEUERUNG DER FUNKTIONEN EINER UHRENBEWEGUNG
MECHANISM FOR CONTROLLING THE FUNCTIONS OF A WATCH MOVEMENT

(30) Priorité: 12.09.2003 FR 0310762
(43) Date de publication de la demande: 14.06.2006
(73) Titulaire: Zenith International SA, 2400 Le Locle (CH)
(72) Inventeur: CORTHESY, Yves, CH-2300 La Chaux-de-Fonds (CH)
(74) Mandataire: GLN
(86) Numéro de dépôt international: PCT/CH2004/000547
(87) Numéro de publication internationale: WO 2005/026850

(56) Documents cités:
- EP-A- 1 321 831
- CH-A- 41 619
- CH-B- 581 857
- DE-A- 205 445

## Description

La présente invention se rapporte aux mouvements de pièces d'horlogerie mécaniques ou électromécaniques. Elle concerne, plus particulièrement, un mécanisme de commande des fonctions de telles pièces.

Les constructeurs horlogers souhaitent disposer de mouvements de base leur offrant la possibilité d'afficher, au choix et de manière originale, les diverses fonctions du temps (heure, minute, quantième, jour, .... ), sans qu'il soit nécessaire de procéder à de lourdes adaptations du mouvement.

La présente invention a pour but de répondre à un tel souhait.

Pour atteindre ce but, l'invention propose un mécanisme de commande des fonctions d'une pièce d'horlogerie, qui comporte :
- une roue entraîneuse actionnée par le mouvement de la pièce,
- une came circulaire couplée à un organe de fonction,
- une première bascule portant une roue et capable d'occuper des première et deuxième positions pour lesquelles une liaison cinématique est respectivement réalisée ou non réalisée entre la roue entraîneuse, cette roue de bascule et la came, et
- des moyens de déclenchement capables de mettre cycliquement ladite bascule dans ses première et deuxième positions.

Le document CH 581 857 présente un mécanisme similaire.

De façon particulièrement avantageuse, les moyens de déclenchement comportent une deuxième bascule actionnant la première bascule et un déclencheur actionné cycliquement par le mouvement et actionnant la deuxième bascule.

D'autres caractéristiques de l'invention ressortiront de la description qui va suivre, faite en regard du dessin annexé, dans lequel :
- les figures 1 à 5 représentent le mécanisme à différents instants de son fonctionnement ; et
- la figure 6 illustre diverses réalisations de la came de ce mécanisme.

Sur les figures, on a montré en 10 une roue entraîneuse, elle-même entraînée dans le sens horaire à partir d'un barillet (non représenté), typiquement à raison d'un tour par heure

Une première bascule 11, en forme de faucille, est montée pivotante sur un axe 12. Sa portion en demi-cercle 13 porte une dent 14 et, à son extrémité opposée à l'axe 12, une roue de bascule 15.

La dent 14 est positionnée et conformée de manière à pouvoir engrener avec la denture d'une came circulaire 16 concentrique à la portion en demi-cercle 13. Dans le mode de réalisation représenté au dessin, la came 16 comporte trente-et-une dents.

La roue de bascule 15 est positionnée et conformée de manière à pouvoir engrener avec la roue 10.

On notera que l'axe 12 de la bascule 11, l'axe de la came 16 et l'axe de la roue de bascule 15 sont sensiblement alignés.

La came circulaire 16 est liée, au-dessous d'elle, à une roue de même axe 17 engrenant en permanence avec la roue de bascule 15 et portant une aiguille 18 se déplaçant sur un cadran (non représenté) pour y désigner les trente-et-un quantièmes du mois.

La bascule en faucille 11 est associée à un ressort 19 qui, avec l'aide d'un plot 20, travaille de manière à rapprocher de la came 16 sa portion en demi-cercle 13.

Une deuxième bascule 21, montée pivotante sur la première bascule 11 autour d'un axe 22, est dotée de trois bras 23, 24 et 25.

Le premier bras 23 se termine par une dent 26 positionnée et conformée de manière à coopérer avec le pourtour de la came 16, avec un décalage tel que cette dent et la dent 14 de la première bascule 11 ne soient jamais toutes les deux en prise avec la came.

Les deuxième et troisième bras 24 et 25 forment une sorte de fourche à l'opposé du premier bras 23.

Le deuxième bras 24 est disposé de manière à coopérer avec un doigt 27 entraîné dans le sens horaire par un mobile déclencheur 28 qui, dans le mode de réalisation représenté, est lui-même entraîné, à partir du barillet, à raison d'un tour par jour.

Le troisième bras 25 est positionné et conformé de manière à limiter les déplacements de la bascule 21 en venant en butée contre la came 16.

Pour décrire la manière dont fonctionne le mécanisme selon l'invention, on se référera successivement aux figures 1, 2, 3, 4 et 5.

### 1. Figure 1

Le mécanisme est au repos, car le doigt 27 du déclencheur 28 n'a pas encore attaqué le bras 24 de la deuxième bascule 21. Dans cet état, la dent 14 de la première bascule 11 immobilise la came 16 et la roue de bascule 15 est tenue éloignée de la roue 10. La dent 26 de la deuxième bascule 21 n'est pas en prise avec la came 16. L'aiguille 18 indique le quantième du jour.

### 2. Figure 2

Quelques instants avant minuit, le doigt 27 attaque le bras 24 de la deuxième bascule 21. Celle-ci se met alors à pivoter dans le sens anti-horaire, entraînant la première bascule 11 dont la dent 14 libère la came 16 et dont la roue 15 est mise en relation avec la roue 10.

La roue 15 commence donc à tourner dans le sens anti-horaire, entraînant dans le sens horaire la roue 17, la came 16 et l'aiguille indicatrice de quantième 18 qui quitte la position qu'elle occupait depuis 24 heures.

### 3. Figure 3

Quelques instants plus tard, le doigt 27 est sur l'extrémité du bras 24. La deuxième bascule 21 atteint ainsi son point le plus haut en même temps que sa dent 26 se met très momentanément en prise avec la came 16 qui a très légèrement tourné. Le déclencheur 28 ayant poursuivi sa rotation, la bascule 21 se trouve ainsi libérée et son bras 24 échappe au doigt 27. L'aiguille 18 continue donc sa rotation.

### 4. Figure 4

Le mouvement se poursuit ainsi car la dent 14 n'est pas engagée avec la came 16, alors que la dent 26 flotte.

### 5. Figure 5

La progression de la came 16 et de l'aiguille 18 se poursuit, sous l'action de la roue de bascule 15, jusqu'au moment où la première bascule 11 pivote sous l'action de son ressort 19 dans le sens horaire car sa dent 14 engrène de nouveau avec la came.

Ce pivotement a pour effet simultané de bloquer la came 16 et de désengager la roue de bascule 15 de la roue entraîneuse 10. L'aiguille 18 s'immobilise ainsi dans sa nouvelle position où elle indique le quantième du jour qui commence.

Le mécanisme se retrouve dans sa position initiale correspondant à la figure 1. Un nouveau cycle reprendra, environ 24 heures plus tard, lorsque le doigt entraîneur 27 attaquera de nouveau la deuxième bascule 21.

Le mécanisme qui vient d'être décrit permet ainsi l'affichage du quantième.

On remarquera cependant - et il s'agit là de l'avantage essentiel de la présente invention - qu'il suffit, par exemple, de remplacer la came 16 par une came à sept dents 29, bien entendu de même diamètre, telle que représentée à la figure 6. Le mécanisme permet alors d'afficher les sept jours de la semaine.

Diverses autres cames, montrées sur la figure 6, peuvent être utilisées, comme, par exemple, une came à douze dents 30 qui permet de réaliser un affichage à heures sautantes. Dans ce cas, bien entendu, le mobile déclencheur 28 devra être entraîné à raison d'un tour par heure. Rien n'empêche alors, pour réaliser des effets d'affichage, que les dents de la came soient espacées de manière irrégulière, comme cela est illustré par les cames 31 et 32.

Enfin, et sans que l'énumération des possibilités offertes par l'invention soit limitative, une came à soixante dents 33, associée à un mobile déclencheur 28 faisant un tour par heure, fournit un affichage à minutes sautantes.

Bien entendu, l'application du mécanisme n'est pas limitée au cas d'un affichage par aiguille. Il est, en effet, aisé d'imaginer que la roue 17, au lieu de porter l'aiguille 18, pourrait aussi entraîner, grâce à un engrenage approprié, tout autre organe de fonction ou d'affichage, tel qu'un disque indicateur de quantième.

La présente description a été faite en se référant à une roue entraîneuse 10 tournant en permanence sous l'action d'un barillet. Il va de soi, cependant, que cette roue pourrait est entraînée de manière discontinue, juste pendant le temps nécessaire pour réaliser la fonction d'affichage demandée. Il va de soi, également, que cette roue pourrait être entraînée par un moteur électrique.

Ainsi est proposé un mécanisme offrant au constructeur horloger un large spectre de possibilités d'affichage des fonctions du temps, sans qu'il soit nécessaire de procéder à de lourdes adaptations.

## Revendications

1. Mécanisme de commande des fonctions d'une pièce d'horlogerie comportant :
une roue entraîneuse (10) actionnée par le mouvement de la pièce,
une came circulaire (16, 29, 30, 31, 32, 33) couplée à un organe de fonction (18),
une première bascule (11) portant une roue (15) et capable d'occuper des première et deuxième positions pour lesquelles une liaison cinématique est respectivement réalisée ou non réalisée entre la roue entraîneuse (10), cette roue de bascule (15) et la came (16, 29, 30, 31, 32, 33), et
des moyens de déclenchement (21, 27, 28) capables de mettre cycliquement la première bascule (11) dans ses première et deuxième positions, **caractérisé en ce que** ladite liaison cinématique est réalisée ou non réalisée par l'intermédiaire de ladite roue (15) de bascule.

2. Mécanisme selon la revendication 1, **caractérisé en ce que** lesdits moyens de déclenchement comportent une deuxième bascule (21) actionnant la première bascule (11) et un déclencheur (27, 28) actionné cycliquement par le mouvement et actionnant la deuxième bascule.

3. Mécanisme selon l'une des revendications 1 et 2, **caractérisé en ce que** la première bascule (11) comporte une dent (14) positionnée et conformée de manière à pouvoir engrener avec ladite came (16, 29, 30, 31, 32, 33).

4. Mécanisme selon la revendication 3, **caractérisé en ce que** l'axe de pivotement (12) de la première bascule (11), l'axe de la came (16, 29, 30, 31, 32, 33) et l'axe de la roue (15) de la deuxième bascule (21) sont sensiblement alignés.

5. Mécanisme selon l'une des revendications 2 à 4, **caractérisé en ce que** la came (16, 29, 30, 31, 32, 33) est liée à une roue (17) de même axe capable d'engrener avec la roue (15) de la deuxième bascule (21) et entraînant ledit organe de fonction (18).

6. Mécanisme selon l'une des revendications 2 à 5, **caractérisé en ce que** la deuxième bascule (21) est montée pivotante sur la première (11) et dotée d'un premier bras (23) se terminant par une dent (26) positionnée et conformée de manière à coopérer avec le pourtour de la came (16, 29, 30, 31, 32, 33), et d'un deuxième bras (24) disposé de manière à coopérer avec ledit déclencheur (27, 28).

7. Mécanisme selon la revendication 6 et l'une des revendications 3 à 5, **caractérisé en ce que** la dent (14) de la première bascule (11) et la dent (26) de la deuxième bascule (21) sont décalées de manière à n'être jamais toutes les deux en prise avec la came (16, 29, 30, 31, 32, 33).

8. Mécanisme selon l'une des revendications 1 à 7, **caractérisé en ce que** ladite came (16) comporte trente-et-une dents, lesdits moyens de déclenchement (27, 28) sont actionnés par ledit mouvement à raison d'un tour par jour et ledit organe de fonction (18) est un indicateur de quantième.

9. Mécanisme selon l'une des revendications 1 à 7, **caractérisé en ce que** ladite came (29) comporte sept dents, lesdits moyens de déclenchement (27, 28) sont actionnés par ledit mouvement à raison d'un tour par jour et ledit organe de fonction (18) est un indicateur du jour de la semaine.

10. Mécanisme selon l'une des revendications 1 à 7, **caractérisé en ce que** ladite came (30, 31, 32) comporte douze dents, lesdits moyens de déclenchement (27, 28) sont actionnés par ledit mouvement à raison d'un tour par heure et ledit organe de fonction (18) est un indicateur de l'heure.

11. Mécanisme selon l'une des revendications 1 à 7, **caractérisé en ce que** ladite came (33) comporte soixante dents, lesdits moyens de déclenchement (27, 28) sont actionnés par ledit mouvement à raison d'un tour par heure et ledit organe de fonction (18) est un indicateur de la minute.

## Claims

1. Mechanism for controlling the functions of a timekeeper comprising:
a driving wheel (10) actuated by the movement of the timekeeper,
a circular cam (16, 29, 30, 31, 32, 33) coupled to a function member (18),
a first rocker (11) supporting a wheel (15) and capable of occupying a first position and a second position such that a kinematic connection is established or not established, respectively, between the driving wheel (10), this rocker wheel (15) and the cam (16, 29, 30, 31, 32, 33), and
trigger means (21, 27, 28) capable of placing the first rocker (11) cyclically in its first and second positions, which mechanism is **characterized in that** said kinematic connection is established or not established via said rocker wheel (15).

2. Mechanism according to Claim 1, **characterized in that** said trigger means comprise a second rocker (21) which actuates the first rocker (11) and a trigger (27, 28) which is actuated cyclically by the movement and actuates the second rocker.

3. Mechanism according to either of Claims 1 and 2, **characterized in that** the first rocker (11) comprises a tooth (14) positioned and shaped in such a way as to be able to mesh with said cam (16, 29, 30, 31, 32, 33).

4. Mechanism according to Claim 3, **characterized in that** the pivot arbor (12) of the first rocker (11), the arbor of the cam (16, 29, 30, 31, 32, 33) and the arbor of the wheel (15) of the second rocker (21) are approximately aligned with each other.

5. Mechanism according to one of Claims 2 to 4, **characterized in that** the cam (16, 29, 30, 31, 32, 33) is connected to a wheel (17) on the same arbor capable of meshing with the wheel (15) of the second rocker (21) and driving said function member (18).

6. Mechanism according to one of Claims 2 to 5, **characterized in that** the second rocker (21) pivots on the first rocker (11) and has a first arm (23) ending in a tooth (26) positioned and shaped in such a way as to engage with the perimeter of the cam (16, 29, 30, 31, 32, 33), and also has a second arm (24) arranged to engage with said trigger (27, 28).

7. Mechanism according to Claim 6 and one of Claims 3 to 5, **characterized in that** the tooth (14) of the first rocker (11) and the tooth (26) of the second rocker (21) are offset so that they are never both engaged with the cam (16, 29, 30, 31, 32, 33).

8. Mechanism according to one of Claims 1 to 7, **characterized in that** said cam (16) has thirty-one teeth, said trigger means (27, 28) are actuated by said movement at a rate of one revolution per day, and said function member (18) is a date indicator.

9. Mechanism according to one of Claims 1 to 7, **characterized in that** said cam (29) has seven teeth, said trigger means (27, 28) are actuated by said movement at a rate of one revolution per day, and said function member (18) is an indicator of the day of the week.

10. Mechanism according to one of Claims 1 to 7, **characterized in that** said cam (30, 31, 32) comprises twelve teeth, said trigger means (27, 28) are actuated by said movement at a rate of one revolution per hour, and said function member (18) is an hour indicator.

11. Mechanism according to one of Claims 1 to 7, **characterized in that** said cam (33) comprises sixty teeth, said trigger means (27, 28) are actuated by said movement at a rate of one revolution per hour and said function member (18) is a minutes indicator.

## Patentansprüche

1. Mechanismus für den Antrieb von Funktionen einer Uhr, umfassend:
ein Antriebsrad (10), das durch das Uhrwerk angetrieben wird,
ein kreisförmiger Nocken (16, 29, 30, 31, 32, 33), der mit einem Funktionsorgan (18) verbunden ist,
eine erste Wippe (11), umfassend ein Rad (15), und in der Lage, erste und zweite Positionen einzunehmen, für die eine kinematische Verbindung entsprechend zwischen dem Antriebsrad (10), diesem Rad der Wippe (15) und dem Nocken (16, 29, 30, 31, 32, 33) hergestellt wird oder nicht, und
Auslösemittel (21, 27, 28), die in der Lage sind, die erste Wippe (11) zyklisch in ihre ersten und zweiten Positionen zu bringen, **dadurch gekennzeichnet, dass** die besagte kinematische Verbindung mit Hilfe des Rades (15) der Wippe hergestellt wird oder nicht.

2. Mechanismus nach Anspruch 1, **dadurch gekennzeichnet, dass** die besagte Auslösemittel eine zweite Wippe (21) umfassen, die die erste Wippe (11) antreiben und einen Auslöser (27, 28), der auf zyklische Weise durch das Uhrwerk ausgelöst wird und die zweite Wippe antreibt.

3. Mechanismus nach einem der Ansprüche 1 und 2, **dadurch gekennzeichnet, dass** die erste Wippe (11) einen Zahn (14) umfasst, der auf eine Weise angeordnet und ausgerichtet ist, dass er mit dem Nocken 16, 29, 30, 31, 32, 33) ineinandergreift.

4. Mechanismus nach Anspruch 3, **dadurch gekennzeichnet, dass** die Welle (12) der ersten Wippe (11), die Welle des Nockens (16, 29, 30, 31, 32, 33) und die Radwelle (15) der zweiten Wippe (21) im Wesentlichen zueinander hin ausgerichtet sind.

5. Mechanismus nach einem der Ansprüche 2 bis 4, **dadurch gekennzeichnet, dass** der Nocken (16, 29, 30, 31, 32, 33) mit einem Rad (17) auf derselben Welle verbunden ist, welches in der Lage ist, mit dem Rad (15) der zweiten Wippe (21) ineinanderzugreifen und das Funktionsorgan (18) anzutreiben.

6. Mechanismus nach einem der Ansprüche 2 bis 5, **dadurch gekennzeichnet, dass** die zweite Wippe (21) drehbar auf der ersten (11) montiert ist und mit einem ersten Hebel (23) versehen ist, der durch einen Zahn (26) endet, der auf eine Weise angeordnet und ausgerichtet ist, dass er mit dem Umfang des Nockens (16, 29, 30, 31, 32, 33) zusammenwirkt, sowie mit einem zweiten Hebel (24), der so angeordnet ist, dass er mit dem Auslöser (27, 28) zusammenwirkt.

7. Mechanismus nach Anspruch 6 und einem der Ansprüche 3 bis 5, **dadurch gekennzeichnet, dass** der Zahn (14) der ersten Wippe (11) und der Zahn (26) der zweiten Wippe (21) auf eine Art und Weise versetzt sind, dass sie niemals beide gleichzeitig in Kontakt mit dem Nocken (16, 29, 30, 31, 32, 33) sind.

8. Mechanismus nach einem der Ansprüche 1 bis 7, **dadurch gekennzeichnet, dass** der Nocken (16) einunddreißig Zähne umfasst, wobei die Auslösemittel (27, 28) durch das Uhrwerk mit einer Umdrehung pro Tag angetrieben werden und das Funktionsorgan (18) ein Datumsanzeiger ist.

9. Mechanismus nach einem der Ansprüche 1 bis 7, **dadurch gekennzeichnet, dass** der Nocken (29) sieben Zähne umfasst, wobei die Auslösemittel (27, 28) durch das Uhrwerk mit einer Umdrehung pro Tag ausgelöst werden und das Funktionsorgan (18) ein Wochenanzeiger ist.

10. Mechanismus nach einem der Ansprüche 1 bis 7, **dadurch gekennzeichnet, dass** der Nocken (30, 31, 32) zwölf Zähne umfasst, wobei die Auslösemittel (27, 28) durch das Uhrwerk mit einer Umdrehung pro Tag ausgelöst werden und das Funktionsorgan (18) ein Stundenanzeiger ist.

11. Mechanismus nach einem der Ansprüche 1 bis 7, **dadurch gekennzeichnet, dass** der Nocken (33) sechzig Zähne umfasst, wobei die Auslösemittel (27, 28) durch das Uhrwerk mit einer Umdrehung pro Stunde ausgelöst werden und das Funktionsorgan (18) ein Minutenanzeiger ist.
